# EUROPÄISCHE PATENTSCHRIFT

(11) **EP 0 572 864 B1**
(45) Veröffentlichungstag und Bekanntmachung des Hinweises auf die Patenterteilung: **06.08.1997**
(21) Anmeldenummer: 93108131.9
(22) Anmeldetag: 19.05.1993
(51) Int. Cl.: A44C 17/00

(54) **Verfahren zur Herstellung von Diamantschmuck**
Process for manufacturing a jewel made of diamond
Procédé de fabrication d'un bijou en diamant

(30) Priorität: 04.06.1992 DE 4218412
(43) Veröffentlichungstag der Anmeldung: 08.12.1993
(73) Patentinhaber: Jakob Lach GmbH & Co. KG, 63408 Hanau (DE)
(72) Erfinder: Lach, Horst, D-6450 Hanau (DE)
(74) Vertreter: Jochem, Bernd, Dipl.-Wirtsch.-Ing.

(56) Entgegenhaltungen:
- DE-A- 2 152 412
- DE-A- 2 444 705
- FR-A- 649 990
- LU-A- 22 759

## Beschreibung

Die Erfindung betrifft ein Verfahren zur Herstellung von Diamantschmuck sowie danach hergestellte Schmuckstücke.

Diamant ist das härteste bekannte Material, und Diamantschmuck ist wegen der dadurch bedingten kostenintensiven Herstellung besonders wertvoll. Dafür zeichnet er sich gegenüber anderen Schmuckstücken durch seine optischen Eigenschaften sowie dadurch aus, daß die geschliffenen und durch Feinstschliff polierten Flächen dank der Härte des Materials trotz unvermeidlicher reibender Berührung mit anderen Gegenständen ihren Glanz und ihre spiegelnde Wirkung unversehrt behalten, also nicht mit der Zeit abstumpfen, zerkratzen und unansehnlich werden.

Bei anderen Schmucksteinen, die sich auf hohe Temperaturen erhitzen lassen, ist es aus der FR-A-649 990 bekannt, Vertiefungen mit Email vollständig auszufüllen, dessen Oberfläche danach den abrasiven Einflüssen des Gebrauchs ungeschützt ausgesetzt ist. Diamant läßt sich jedoch nicht auf die zum Emaillieren notwendigen Temperaturen von mehr als etwa 850° C erhitzen, da er bereits bei ca. 700° C zu verbrennen beginnt.

Schmuckdiamanten werden deshalb üblicherweise nur geschliffen und gefaßt. Es existiert zwar eine Reihe von Varianten des Diamantschliffs, aber damit wird gerade der bei Schmuck besonders ausgeprägte Wunsch nach individueller Gestaltung und Anpassung an andere Modetrends nur unzulänglich befriedigt, weil zwar die Fassungen in Form von Broschen, Ringen usw., nicht aber der den wesentlichen Teil des Schmuckstücks bildende Diamant in dem gewünschten Maße wandlungsfähig ist.

Der Erfindung liegt daher die Aufgabe zugrunde, unter weiterer Ausnutzung der vorteilhaften Eigenschaft dauerhaft unversehrter, harter Flächen die Variationsmöglichkeiten für Diamantschmuck wesentlich zu erweitern, und diese Aufgabe wird erfindungsgemäß dadurch gelöst, daß ein polykristalliner Diamant geschliffen wird, in eine geschliffene Fläche Vertiefungen mittels eines Laserstrahls eingebrannt werden, die Vertiefungen von Verbrennungsrückständen gereinigt werden, auf die mit Vertiefungen versehene, geschliffene Fläche eine Beschichtung aufgedampft wird, und anschließend die geschliffene Fläche noch einmal überschliffen wird, wobei die Beschichtung entfernt wird.

Während bisher Schmuckdiamanten nur in ihrer äußeren Form durch unterschiedliche Winkel und Größen der geschliffenen Flächen variiert wurden, erschließt die Erfindung dem Diamantschmuck eine völlig neue Dimension künstlerischer Gestaltungsmöglichkeiten, nämlich die beliebige stark kontrastierende Ausschmückung einzelner ebener Flächen. Der bildhaften Darstellung kommt der Kontrast zwischen der schwarzen Farbe des polykristallinen Diamants und den vielen zur Verfügung stehenden hellen Beschichtungen aus Edelmetallen, farbigen Metalloxyden oder anderen aufdampfbaren Materialien zugute. Da die Beschichtung in die Vertiefungen eingelagert ist und die mittels eines Laserstrahls erzeugten Vertiefungen sehr schmal sein können, ist das vergleichsweise weiche Beschichtungsmaterial vor mechanisch reibendem äußeren Angriff geschützt, während die nach außen vorstehenden geschliffenen Flächen des polykristallinen Diamanten wegen dessen extremer Härte ihren spiegelnden Glanz langfristig unzerkratzt und insgesamt unversehrt behalten.

Ein Ausführungsbeispiel der Erfindung wird nachstehend anhand der Zeichnung näher erläutert. Diese zeigt einen auf einem Ring befestigten polykristallinen Schmuckdiamanten, der nach dem erfindungsgemäßen Verfahren hergestellt worden ist.

Der in der Zeichnung nur angedeutete Ring 10 ist im Beispielsfall mit einem Sockel 12 geformt, auf den ein Schmuckstein 14 aufgelötet ist. Letzterer besteht aus zwei Schichten, nämlich einer oberen Schicht 16 aus polykristallinem Diamant und einer mit dieser verbundenen unteren Schicht 18 aus Hartmetall. Polykristalline Diamanten werden normalerweise von den Herstellern in dieser zweischichtigen Verbindung mit Hartmetall zur Verfügung gestellt, weil sich die untere Schicht aus Hartmetall wesentlich besser als der polykristalline Diamant mit anderen Materialien durch Löten verbinden läßt. Die Erfindung ist aber nicht auf Schmuckdiamanten mit einem solchen zweischichtigen Aufbau beschränkt, denn polykristalliner Diamant läßt sich im Vakuum auch unmittelbar auf eine geeignete Unterlage auflöten oder kann wie andere Schmucksteine gefaßt werden.

Bei dem gezeigten Ausführungsbeispiel ist der polykristalline Diamant 16 nur auf seiner Oberseite zu einer einzigen ebenen Fläche 20 geschliffen. Um die Fläche bildhaft zu gestalten, sind nach dem Schleifen mittels eines Lasers Vertiefungen 22 in die Fläche 20 eingebrannt worden. Man kann hierfür z. B. einen Beschriftungslaser der Firma Haas Laser GmbH, D-7230 Schramberg, verwenden. Je nach dem Durchmesser des Laserstrahls läßt sich die Breite der Vertiefungen 22 z. B. auf 50 oder 30µ reduzieren, wobei auch so schmale Linien in Farbe auf schwarzem Untergrund immer noch gut sichtbar sind. Es versteht sich, daß mittels des Laserstrahls grundsätzlich beliebig breite Vertiefungen hergestellt werden können, und auch deren Tiefe kann beliebig gewählt werden. Als ausreichend hat sich schon eine Tiefe von 15µ erwiesen, die jedoch ohne weiteres im Einzelfall vergrößert werden kann. Dabei lassen sich die Vertiefungen 22 auch noch in der Tiefe abstufen oder konturieren.

Der Laserstrahl brennt sich in den polykristallinen Diamanten 16 ein, wobei Asche in den Vertiefungen 22 zurückbleibt. Sie kann mechanisch ausgebürstet und ggf. zusätzlich in einem Reinigungsbad mittels Ultraschall entfernt werden.

Im weiteren Verlauf der Herstellung wird auf den geschliffenen und mit Vertiefungen versehenen polykristallinen Diamanten 14 eine Schicht andersfarbiges Material aufgedampft. Im Einzelnen kann z. B. zunächst eine Chrom-Nickel-Schicht als Haftschicht, daraufhin eine Schicht aus Gold, Platin oder Palladium und schließlich eine Schutzschicht aus Siliziumoxyd aufgedampft werden. Die Schichten sind sehr dünn. Eine Goldschicht braucht z. B. nur etwa eine Stärke von 50 Nanometer zu haben. Die Beschichtung erfolgt im PVD-Verfahren mittels einer sog. Elektronenstrahlkanone. Solche Bedampfungsanlagen werden z. B. von der Firma Leybold AG, Hanau, angeboten.

Beim Beschichten wird die gesamte Fläche 20 einschließlich der Vertiefungen 22 mit dem Beschichtungsmaterial überzogen. Indem man die Fläche 20 noch einmal leicht überschleift, wird das Beschichtungsmaterial dort wieder abgetragen. In den Vertiefungen 22 bleibt es jedoch erhalten, so daß sich die farbigen Vertiefungen deutlich von der ebenen, spiegelglatt polierten, schwarzen Fläche 20 abheben. Diese bleibt wegen der Härte des Materials langfristig unzerkratzt, während die farbige Beschichtung infolge der geschützten Lage in den Vertiefungen 22 dauerhaft hält.

Es ist ohne weiteres verständlich, daß der polykristalline Diamant mehrere ebene und/oder gekrümmte Flächen haben kann, von denen eine oder mehrere mit Vertiefungen versehen sein können. Auf die Form und Lage der verschiedenen Flächen und Vertiefungen 22 kommt es dabei für die Erfindung nicht an, denn in allen Fällen ergeben sich nach dem neuen Verfahren am Ende extrem harte vorstehende Flächen aus polykristallinem Diamant und durch Einsenkung geschützte andersfarbige Flächen, die einen Kontrast zur spiegelblanken dunklen Fläche 20 bilden.

Es versteht sich weiterhin, daß z. B. durch teilweises Abdecken einzelner Vertiefungen 22 und Bedampfen mit unterschiedlichen Stoffen auch mehrfarbige Darstellungen möglich sind.

## Patentansprüche

1. Verfahren zur Herstellung von Diamantschmuck, **dadurch gekennzeichnet,** daß ein polykristalliner Diamant geschliffen wird, in eine geschliffene Fläche Vertiefungen mittels eines Laserstrahls eingebrannt werden, die Vertiefungen von Verbrennungsrückständen gereinigt werden, auf die mit Vertiefungen versehene, geschliffene Fläche eine Beschichtung aufgedampft wird und anschließend die geschliffene Fläche noch einmal übergeschliffen wird, wobei die Beschichtung von der Fläche entfernt wird.

2. Nach dem Verfahren nach Anspruch 1 hergestellter Diamantschmuck, **dadurch gekennzeichnet**, daß er mindestens einen polykristallinen Diamanten (16) mit einer geschliffenen Oberfläche (20) und darin ausgebildeten Vertiefungen (22) aufweist, welche mit einer unterhalb der Oberfläche (20) liegenden Beschichtung versehen sind.

3. Diamantschmuck nach Anspruch 2, **dadurch gekennzeichnet**, daß die Vertiefungen (22) eine Tiefe von etwa 15 bis 30µ haben.

4. Diamantschmuck nach Anspruch 2 oder 3, **dadurch gekennzeichnet**, daß die Beschichtung eine Dicke von weniger als 1µ hat.

## Claims

1. A method of producing an item of diamond jewellery, characterised in that a polycrystalline diamond is ground, indentations are burnt into a ground surface by means of a laser beam, the indentations are cleaned of combustion residues, a coating is vapour-deposited on to the ground surface provided with indentations and, subsequently, the ground surface is reground, whereupon the coating is removed from the surface.

2. Diamond jewellery produced according to Claim 1, characterised in that it has at least one polycrystalline diamond (16) with a ground surface (20) and indentations (22) formed therein, which are provided with a coating lying under the surface (20).

3. Diamond jewellery according to Claim 2, characterised in that the indentations (22) have a depth of approximately 15 to 30 µ.

4. Diamond jewellery according to Claim 2 or 3, characterised in that the coating has a thickness of less than 1 µ.

## Revendications

1. Procédé de fabrication d'un bijou en diamant,
caractérisé en ce qu'
on taille un diamant polycristallin, on réalise par brûlage au rayon laser des creux dans une surface taillée, on débarrasse ces creux des résidus de combustion et sur la surface taillée ainsi creusée, on dépose une enduction par vaporisation, ensuite on taille la surface à nouveau de manière que l'enduction soit éliminée de la surface.

2. Bijou en diamant réalisé par le procédé de la revendication 1,
caractérisé en ce qu'
il comporte au moins un diamant polycristallin (16) à surface taillée (20) présentant des creux (22) et portant un révêtement situé en dessous de cette surface (22).

3. Bijou en diamant selon la revendication 2,
caractérisé en ce que
les creux (22) ont une profondeur de 15 à 30 microns environ.

4. Bijou en diamant selon la revendication 2 ou 3,
caractérisé en ce que
l'enduction a une épaisseur inférieure à un micron.
